# FASCICULE DE BREVET EUROPEEN

(11) **EP 4 432 880 B1**
(45) Date de publication et mention de la délivrance du brevet: **14.01.2026**
(21) Numéro de dépôt: 22818226.7
(22) Date de dépôt: 11.11.2022
(51) Int. Cl.: A46B 3/04, A46B 3/22, A46B 7/04, A46B 9/00

(54) **TETE DE BROSSE A DENTS AMOVIBLE ET BROSSE A DENTS COMPORTANT UNE TELLE TETE**
ABNEHMBARER ZAHNBÜRSTENKOPF UND ZAHNBÜRSTE MIT EINEM SOLCHEN KOPF
DETACHABLE TOOTHBRUSH HEAD AND TOOTHBRUSH COMPRISING SUCH A HEAD

(30) Priorité: 15.11.2021 EP 21208239
(43) Date de publication de la demande: 25.09.2024
(73) Titulaire: Bernard, Julien Luc, 2520 La Neuveville (CH); Ganiere Bernard, Muriel Christine, 2520 La Neuveville (CH)
(72) Inventeur: Bernard, Julien Luc, 2520 La Neuveville (CH); Ganiere Bernard, Muriel Christine, 2520 La Neuveville (CH)
(74) Mandataire: e-Patent SA
(86) Numéro de dépôt international: PCT/EP2022/081670
(87) Numéro de publication internationale: WO 2023/084051

(56) Documents cités:
- FR-A1- 2 595 221
- US-A- 4 683 604
- US-A1- 2021 161 282

## Description

### Domaine technique

La présente invention concerne une tête de brosse à dents, comportant
une base, rigide et allongée, comprenant deux faces principales reliées l'une à l'autre par une paroi périphérique présentant deux crans destinés à coopérer avec un manche de brosse à dents, pour assembler la tête à ce dernier de manière amovible, la base comprenant également un trou, à l'une de ses extrémités, débouchant dans la paroi périphérique et destiné à recevoir une languette de stabilisation portée par le manche de brosse à dents, et
un organe nettoyant solidaire de la base et comprenant une pluralité d'éléments flexibles nettoyants.

### Etat de la technique

Des têtes de brosses à dents amovibles de ce type sont déjà connues depuis longtemps dans l'état de la technique.

Ainsi, par exemple, le brevet US5224234 décrit plusieurs modes de réalisation d'une tête répondant aux caractéristiques ci-dessus. Les modes de réalisation illustrés sur les figures 11 à 15, notamment, prévoient une brosse à dents comportant un manche comprenant une poignée prolongée par deux bras, dont chacun comprend une dent orientée vers l'intérieur et destinée à coopérer avec un cran ménagé dans la tête. Le mode de réalisation des figures 14 et 15 prévoit en outre que la tête comprenne des gorges latérales dans lesquelles les bras du manche sont logés en configuration assemblée. En dehors de ces caractéristiques spécifiques, la tête présente une structure plutôt conventionnelle, c'est-à-dire qu'elle porte une pluralité de poils dont la base est retenue dans la tête de manière standard.

Diverses variantes de liaisons mécaniques entre la tête et le manche, plus ou moins robustes, sont présentées dans ce document. En effet, il convient de trouver une liaison mécanique entre la tête et le manche qui présente le meilleur compromis entre sa tenue ou sa robustesse, et son ergonomie du point de vue de l'opération de remplacement de la tête lorsque les éléments de nettoyage sont usés, notamment trop déformés pour remplir leur rôle de manière satisfaisante.

En outre, si la liaison mécanique entre la tête et le manche doit être robuste, il convient également de s'assurer que le jeu entre ces deux organes soit le plus faible possible, notamment pour éviter des mouvements de rotation de la tête en référence au manche dans diverses directions.

Pour ce qui concerne les constructions de brosses à dents présentées dans ce document antérieur, on constate que la qualité de la liaison mécanique dépend notamment des matériaux employés, puisque ces derniers ont un impact direct, non seulement, sur les propriétés plus ou moins élastiques de la tête et du manche, mais également sur les procédés de fabrication mis en œuvre, dont les tolérances sont plus ou moins importantes.

La publication FR2595221 décrit un autre système d'assemblage d'un manche à une tête de brosse à dents de type conventionnel. Ce système prévoit que le manche comporte une languette longitudinale agencée pour s'insérer dans un trou adapté de la tête, ainsi qu'une paire de griffes latérales articulées commandées par un poussoir pour permettre le déverrouillage de la tête. Si cette approche permet de garantir une tenue plus efficace des griffes sur la tête, elle nécessite une construction plus complexe et rend plus compliqué le nettoyage de l'extrémité du manche, au niveau du mécanisme de commande des griffes.

Ainsi, le besoin existe toujours de pouvoir disposer d'une brosse à dents dont la tête soit amovible, permettant ainsi une utilisation prolongée de son manche et donc une réduction de déchets, dans laquelle la liaison mécanique entre la tête et le manche soit à la fois robuste et stable, tout en offrant des conditions de fabrication simplifiées, sans pour autant diminuer la qualité de brossage correspondante.

### Divulgation de l'invention

Un but principal de la présente invention est de proposer une tête de brosse à dents de construction alternative à celle des têtes de brosse à dents déjà connues de l'art antérieur, susceptible de présenter une liaison mécanique robuste et stable avec un manche adapté, tout en étant réalisée par la mise en œuvre d'un procédé de fabrication simple et en permettant d'obtenir une qualité de brossage au moins égale à celle des brosses à dents déjà connues.

A cet effet, la présente invention concerne plus particulièrement une tête de brosse à dents du type mentionné plus haut, caractérisée
par le fait que la base comporte un premier canal présentant une entrée dans l'une des faces principales et communiquant avec le trou,
par le fait que l'organe nettoyant soit déformable de manière élastique et soit réalisé d'un seul bloc par surmoulage d'au moins une partie de la base incluant l'entrée du premier canal, et
par le fait que l'organe nettoyant comprenne une première portion d'ancrage agencée dans le premier canal et définissant une butée de stabilisation positionnée dans le prolongement du trou, ou au moins partiellement à l'intérieur du trou, de manière à pouvoir être comprimée par la languette de stabilisation lorsque la tête est assemblée au manche.

Grâce à ces caractéristiques, la tête de brosse à dents selon l'invention peut être fabriquée par la mise en œuvre d'un procédé de fabrication relativement aisé. En effet, une simple opération de surmoulage permet de réaliser l'organe nettoyant, dont l'ancrage sur la base rigide est renforcé grâce à sa portion d'ancrage agencée dans le premier canal, tout en permettant la réalisation simultanée d'une butée de stabilisation destinée à coopérer avec un manche. Ainsi, la coopération de la languette de stabilisation du manche avec la butée de stabilisation de la tête permet de garantir un meilleur maintien de la tête sur le manche, lors de l'utilisation de la brosse à dents assemblée, que dans le cas des brosses à dents de l'art antérieur, notamment en supprimant les risques de rotation relative entre la tête et le manche suivant un axe passant par les deux crans, ainsi que le jeu entre le manche et la tête suivant la direction longitudinale.

Il peut être particulièrement avantageux de prévoir que le premier canal présente une sortie débouchant dans l'autre des faces principales, et que la première portion d'ancrage relie les faces principales l'une à l'autre, afin d'assurer une liaison mécanique encore plus robuste entre l'organe nettoyant et la base rigide.

En outre, il peut être encore plus avantageux de prévoir que le premier canal comprenne une portion principale, s'étendant suivant une direction essentiellement parallèle à l'enveloppe de la paroi périphérique, et une dérivation, s'étendant depuis la portion principale jusqu'au trou pour définir la butée de stabilisation. Dans ce cas, on peut en outre prévoir
que la dérivation présente une section transversale plus petite que celle du trou pour définir un épaulement au fond de ce dernier, et
que la butée de stabilisation soit au moins partiellement agencée à l'intérieur du trou en appui contre l'épaulement.

Grâce à ces caractéristiques supplémentaires, en contrôlant le dimensionnement relatif entre le trou et la dérivation, il est possible de garantir un bon ancrage de la butée de stabilisation lorsqu'elle est au moins partiellement logée dans le trou, en appui contre l'épaulement au fond du trou.

De manière générale, on peut préférablement prévoir que la base comporte une pluralité de canaux supplémentaires, d'ancrage, reliant les faces principales l'une à l'autre, et dont chacun est rempli par une portion d'ancrage supplémentaire de l'organe nettoyant. On peut ainsi assurer une bonne homogénéité de la tenue de l'organe nettoyant sur toute l'étendue de la base.

Selon une variante de réalisation, on peut prévoir que chacune des faces principales soit au moins partiellement surmoulée par l'organe nettoyant.

Dans ce cas, on peut en outre prévoir que la paroi périphérique présente une hauteur moyenne légèrement supérieure à la distance moyenne séparant les faces principales l'une de l'autre, de telle manière que les faces principales soient situées en léger retrait par rapport à la paroi périphérique suivant la direction de l'épaisseur de la tête. Ainsi, la tenue relative entre l'organe nettoyant et la base lors de l'utilisation de la brosse à dents correspondante est encore améliorée.

De manière générale, on peut avantageusement prévoir qu'au moins une partie des éléments flexibles nettoyants soit réalisée sous la forme de lamelles généralement orientées suivant une direction sensiblement transversale à la direction longitudinale de la base.

De plus, on peut également prévoir, dans ce cas, qu'au moins certaines des lamelles soient légèrement incurvées suivant leur direction longitudinale.

En alternative ou en complément, on peut également prévoir qu'au moins certaines des lamelles présentent n découpes, réparties de manière sensiblement régulière suivant leur longueur, définissant n+1 portions nettoyantes susceptibles de se déformer indépendamment les unes des autres, n étant compris entre 1 et 10.

De manière générale, on peut également prévoir
qu'une gorge soit ménagée dans la paroi périphérique de la base, la gorge s'étendant de part et d'autre de l'extrémité de la base comportant le trou, suivant au moins la moitié de la longueur de la base, et
que les crans soient ménagés au fond de la gorge.

De manière générale, on peut prévoir que l'organe nettoyant comprenne une poche vide allongée, préférablement traversante suivant la largeur de l'organe nettoyant et s'étendant préférablement suivant au moins un tiers de la longueur de la base, de manière à remplir un rôle de suspension.

En alternative, on peut prévoir que l'organe nettoyant comprenne au moins des première et deuxième poches vides agencées symétriquement en référence à un plan médian de la tête sensiblement perpendiculaire aux faces principales ou dans le prolongement l'une de l'autre suivant la direction longitudinale de la base, en étant séparées l'une de l'autre par une membrane flexible réalisée d'une pièce avec l'organe nettoyant.

Grâce à ces caractéristiques, l'organe nettoyant peut parfaitement s'adapter à la courbure de la dentition lors des opérations de brossage de dents.

La présente invention concerne également un manche de brosse à dents destiné à coopérer avec une tête de brosse à dents selon les caractéristiques énoncées ci-dessus, comportant une poignée prolongée à une extrémité par une portion de liaison, elle-même prolongée par une fourche à deux bras, dont chaque bras est pourvu d'une dent destinée à coopérer avec un cran de la tête, et comprenant une languette de stabilisation agencée dans le prolongement de la portion de liaison, entre les bras de la fourche, et destinée à être insérée dans le trou de la tête.

La présente invention concerne encore une brosse à dents comportant une tête et un manche selon les caractéristiques ci-dessus.

### Brève description des dessins

D'autres caractéristiques et avantages de la présente invention apparaîtront plus clairement à la lecture de la description détaillée d'un mode de réalisation préféré qui suit, faite en référence aux dessins annexés donnés à titre d'exemple non limitatif et dans lesquels:
- la figure 1 représente une vue en perspective simplifiée d'une brosse à dents selon un mode de réalisation préféré de la présente invention;
- la figure 2 représente une vue de face simplifiée et en coupe partielle, selon un premier plan de coupe, de la brosse à dents de la figure 1;
- les figures 3a et 3b représentent des vues en coupe simplifiées, selon des deuxième et troisième plans de coupe respectifs, de la brosse à dents de la figure 1;
- la figure 4 représente une vue de face simplifiée de la brosse à dents de la figure 1 en situation d'utilisation;
- les figures 5a et 5b représentent des vues simplifiées, respectivement de face et en perspective, de variantes de réalisation de la brosse à dents de la figure 1;
- la figure 6 représente une vue en perspective simplifiée d'une variante de réalisation supplémentaire de la brosse à dents de la figure 1, et
- la figure 7 représente une vue en coupe transversale simplifiée de la brosse à dents de la figure 6, selon un plan de coupe similaire à celui de la figure 3a.

### Mode(s) de réalisation de l'invention

La figure 1 représente une vue en perspective simplifiée d'une brosse à dents 1 selon un mode de réalisation préféré de la présente invention.

La brosse à dents 1 est du type comportant un manche 2 portant une tête 4, allongée et assemblée au manche 2 de manière amovible. A cet effet, le manche 2 comporte une poignée 6 prolongée à une extrémité par une portion de liaison 8, elle-même prolongée par une fourche 10 à deux bras assurant la liaison avec la tête 4, comme cela sera décrit plus en détail ci-dessous.

La tête 4 comprend une base rigide 12, partiellement surmoulée par un organe nettoyant 14 comprenant notamment une pluralité d'éléments flexibles nettoyants 16.

La figure 2 représente une vue de face simplifiée, en coupe partielle selon un premier plan de coupe, de la brosse à dents 1, tandis que les figures 3a et 3b représentent des vues en coupe simplifiées de la brosse à dents 1, selon des deuxième et troisième plans de coupe respectifs. Plus précisément, seule la tête 4 est représentée en coupe sur la vue de la figure 2, selon un plan de coupe sensiblement confondu avec un plan horizontal médian (référencé par P1 sur la figure 3a, "horizontal" faisant référence à l'orientation de la brosse à dents lorsqu'elle est posée sur un support avec ses éléments nettoyants orientés verticalement) de sa base rigide 12. La figure 3a représente une vue selon un plan de coupe sensiblement confondu avec un plan médian vertical et longitudinal de la brosse à dents 1 (référencé par P2 sur la figure 2), tandis que la figure 3b représente une vue selon un plan de coupe vertical et transversal de la brosse à dents 1 (référencé par P3 sur la figure 2).

Il ressort plus particulièrement de la vue de la figure 2 que chaque bras de la fourche 10 comprend une dent 20 destinée à coopérer avec la tête 4 pour assurer l'assemblage de cette dernière sur le manche 2. En outre, le manche 2 comprend une languette de stabilisation 22 ménagée entre les bras de la fourche 10, dans le prolongement de la portion de liaison 8.

Les vues des figures 2, 3a et 3b permettent de mieux mettre en évidence la construction de la tête 4. En particulier, il apparait que la base 12 comprend deux faces principales 24, 26 reliées l'une à l'autre par une paroi périphérique 28. Cette dernière présente avantageusement une hauteur moyenne légèrement supérieure à la distance moyenne séparant les faces principales 24, 26 l'une de l'autre, de telle manière que les faces principales 24, 26 soient situées en léger retrait par rapport à la paroi périphérique 28 suivant la direction de l'épaisseur de la tête 4.

La paroi périphérique 28 comporte une gorge 30 s'étendant de part et d'autre de l'extrémité de la base 12 située du côté du manche 2, suivant un peu plus de la moitié de la longueur de la base 12. Par ailleurs, deux crans 32 sont ménagés au fond de la gorge 30, au niveau de ses deux extrémités. En outre, un trou 34 est ménagé dans la paroi périphérique 28 au niveau de l'extrémité de la base 12 située du côté du manche 2.

La flèche illustrée sur la figure 2 symbolise l'assemblage de la tête 4 au manche 2. On comprend que la gorge 30 est destinée à faciliter l'insertion de la tête 4 entre les deux bras de la fourche 10, jusqu'à ce que les dents 20 soient positionnées en regard des crans 32 et s'insèrent dans ces derniers pour assurer le verrouillage de la tête 4 sur le manche 2. Dans le même temps, la languette de stabilisation 22 s'insère dans le trou 34 pour améliorer la tenue de la liaison mécanique entre le manche 2 et la tête 4. Dans la configuration assemblée de la brosse à dents 1, les bras de la fourche 10 sont avantageusement logés au moins partiellement dans la gorge 30 et contribuent ainsi à la bonne tenue de l'assemblage.

La base 12 comporte encore une pluralité de canaux d'ancrage 36 reliant ses faces principales 24, 26 l'une à l'autre et dont la fonction sera exposée plus loin. En particulier, un premier canal 36a comprend une portion principale, s'étendant suivant une direction essentiellement parallèle à l'enveloppe de la paroi périphérique 28, autrement dit verticale selon l'orientation définie plus haut, et une dérivation 38, s'étendant depuis la portion principale jusqu'au trou 34. Le premier canal 36a pourrait aussi être incliné en alternative, tout comme le ou les autres canaux d'ancrage 36. La dérivation 38 présente une section transversale plus petite que celle du trou 34 et, éventuellement que celle de la portion principale.

Il ressort par ailleurs de ces vues en coupe que l'organe nettoyant 14 est réalisé d'un seul bloc et comprend un film 40, recouvrant au moins partiellement la face principale 24, des portions d'ancrage 42, remplissant les canaux d'ancrage 36, 36a, une portion intermédiaire 44, recouvrant l'autre face principale 26 de la base 12, et les éléments flexibles nettoyants 16. La portion intermédiaire 44 joue un rôle de tampon entre la base 12 et les éléments flexibles nettoyants 16, comme cela sera exposé plus en détail plus loin. Il apparait plus particulièrement des figures 2 et 3a que la portion d'ancrage 42, logée dans le premier canal d'ancrage 36a, est prolongée par une portion transversale logée dans sa dérivation 38, pour définir une butée de stabilisation 46 située ici au fond du trou 34, de manière préférée mais optionnelle. Cette dernière est destinée à être comprimée par la languette de stabilisation 22 du manche 2 lorsqu'elle est insérée dans le trou 34, renforçant ainsi davantage la stabilité de la liaison mécanique entre le manche 2 et la tête 4 de la brosse à dents 1 selon la présente invention, notamment en évitant tout risque de rotation relative entre le manche 2 et la tête 4 suivant l'axe passant par les crans 32. La différence de dimensions prévue entre les sections du trou 34 et de la dérivation permet de définir un épaulement au fond du trou 34 contre lequel la butée de stabilisation 46 peut s'appuyer sous l'effet de la pression qu'elle subit de la languette de stabilisation 22, lorsque la brosse à dents est assemblée, améliorant ainsi l'ancrage de la butée de stabilisation 46 au fond du trou 34 et réduisant le jeu entre le manche 2 et la tête 4 suivant la direction longitudinale.

On comprend bien de ce qui précède que la fonction principale du premier canal d'ancrage 36a est de permettre la mise en place d'une butée de stabilisation 46 au fond du trou 34 ou en regard de ce dernier, lors du surmoulage de l'organe nettoyant 14. Ceci implique, comme unique condition de réalisation, que le premier canal d'ancrage 36a et le trou 34 communiquent l'un avec l'autre, éventuellement mais non obligatoirement par l'intermédiaire d'une dérivation 38. Ainsi, la languette de stabilisation 22 peut prendre appui contre une portion de l'organe nettoyant 14, en la déformant par compression, pour améliorer la tenue mécanique entre le manche 2 et la tête 4 de la brosse à dents 1, que cette portion soit située dans le trou 34 ou dans son prolongement.

En effet, il est également possible de prévoir en alternative que la longueur de la languette de stabilisation 22 soit supérieure à celle du trou 34, et que la butée de stabilisation 46 soit agencée dans le prolongement du trou 34 au lieu d'être au moins partiellement logée dedans. Dans ce cas, bien entendu, la présence d'une dérivation 38 n'est pas nécessaire, d'autant plus qu'elle pourrait s'opposer au passage de la languette de stabilisation 22 du fait de ses dimensions transversales réduites en référence à celles du trou 34. La languette de stabilisation 22 prendrait alors directement appui contre la portion d'ancrage 42 logée à l'intérieur du premier canal d'ancrage 36a, la région de la portion d'ancrage 42 située en regard du trou 34 définissant dans ce cas la butée de stabilisation 46.

Les canaux d'ancrage 36 permettent d'améliorer la tenue mécanique entre la base 12 et l'organe nettoyant 14, notamment en reliant le film 40 à la portion intermédiaire 44, pour prendre en sandwich la base 12. Si seulement deux canaux d'ancrage 36 ont été illustrés ici, l'homme du métier ne rencontrera pas de difficulté particulière pour en choisir un nombre différent en fonction de ses propres besoins, étant noté que plus la répartition des canaux d'ancrage sera homogène sur toute l'étendue de la base, plus particulièrement vers sa périphérie, meilleure sera la tenue mécanique de l'organe nettoyant sur la base.

L'homme du métier pourra bien entendu prévoir la réalisation d'une base 12 ne comportant que le premier canal d'ancrage 36a comme unique canal d'ancrage, en fonction des matériaux utilisés respectivement pour la base 12 et pour l'organe nettoyant 14, sans pour autant sortir du cadre de l'invention tel que défini par les revendications annexées. En effet, le niveau d'adhérence entre la base 12 et l'organe nettoyant 14 va dépendre des matériaux retenus et il est possible de choisir des couples de matériaux tels que la mise en place de canaux d'ancrage soit superflue pour assurer la bonne tenue de l'organe nettoyant 14 sur la base 12.

Il ressort à l'évidence de ce qui précède, ainsi que de la fonction du premier canal d'ancrage 36a, que la forme et les dimensions de ce dernier peuvent être différentes de celles des autres canaux d'ancrage 36, lorsqu'il y en a plusieurs. En effet, l'homme du métier ne rencontrera pas de difficulté particulière pour adapter le présent enseignement en fonction de ses besoins spécifiques, sans pour autant sortir du cadre de l'invention tel que défini par les revendications annexées. En particulier, on notera que, par exemple, lorsqu'une dérivation 38 est prévue pour faire communiquer le premier canal d'ancrage 36a et le trou 34, la portion de l'organe nettoyant 14 située dans la dérivation 38 et dans le trou 34 (la butée de stabilisation 46) améliore intrinsèquement l'ancrage de la portion d'ancrage 42 située dans le premier canal d'ancrage 36a par rapport aux portions d'ancrage situées dans les autres canaux d'ancrage 36, à forme identique. Ainsi, un meilleur effet d'ancrage serait obtenu au niveau du premier canal d'ancrage 36a, quand bien même ce dernier ne s'étendrait pas sur toute la hauteur de la base 12 et ne déboucherait que dans une seule de ses faces principales 24, 26. Par ailleurs, de manière plus générale, c'est-à-dire même sans la présence d'une dérivation 38, on comprend bien qu'il n'est pas obligatoire que le premier canal d'ancrage 36a débouche simultanément sur les deux faces principales 24, 26 de la base 12. Comme mentionné plus haut, une fonction des canaux d'ancrage, de manière générale, est d'améliorer la tenue de l'organe nettoyant 14 sur la base 12, mais leur présence n'est pas indispensable suivant les matériaux utilisés puisque certains couples de matériaux peuvent présenter un niveau d'adhérence relative suffisant.

Les éléments flexibles nettoyants 16 sont réalisés ici sous la forme de lamelles généralement orientées suivant une direction sensiblement transversale à la direction longitudinale de la base 12. Il est possible de prévoir en alternative que seulement une partie des éléments flexibles nettoyants 16 prennent une telle forme de lamelle, les autres pouvant prendre toute autre forme adaptée. Comme cela apparait plus particulièrement des figures 3a et 3b, la hauteur des éléments flexibles nettoyants 16 peut être variable suivant la largeur et/ou la longueur de la base 12.

Il ressort enfin plus particulièrement de la figure 3a que l'organe nettoyant 14 comprend, dans sa portion intermédiaire 44, une poche vide 48, allongée, s'étendant préférablement suivant au moins un tiers de la longueur de la base 12, et préférablement traversante suivant la largeur de l'organe nettoyant 14, de manière à remplir un rôle de suspension en augmentant l'aptitude de la portion intermédiaire 44 à se déformer et donc l'aptitude des éléments flexibles nettoyants 16 à se déformer pour mieux épouser la dentition lors du brossage de dents. Dans la variante de réalisation illustrée sur la figure 3b, à titre d'exemple non limitatif, la portion intermédiaire 44 comporte des première et deuxième poches vides 50 similaires l'une à l'autre. Les première et deuxième poches vides 50 sont agencées symétriquement en référence au plan P2 médian de la tête 4, en étant séparées l'une de l'autre par une fine membrane 52, flexible et également réalisée d'une pièce avec l'organe nettoyant 14.

En alternative, la deuxième poche vide pourrait être située dans le prolongement de la première poche vide, avec interposition d'une membrane, toutes deux présentant alors une largeur égale à la largeur de l'organe nettoyant 14 pour être traversantes dans le sens de la largeur. Dans ce cas, les poches vides pourraient bien entendu présenter chacune une longueur inférieure à un tiers de la longueur de la base 12. D'autres combinaisons sont envisageables sans pour autant sortir du cadre de la présente invention tel que défini par les revendications annexées. On pourrait par exemple prévoir deux rangées adjacentes de poches vides suivant la largeur de l'organe nettoyant 14, chaque rangée comprenant avantageusement deux ou trois poches vides dans le prolongement les unes des autres. Les différentes poches vides adjacentes seraient alors séparées deux à deux par une membrane réalisée d'une pièce avec l'organe nettoyant 14.

La figure 4 représente une vue de face simplifiée de la brosse à dents 1 en situation d'utilisation, et permet de mieux illustrer le rôle joué par la portion intermédiaire 44 et sa poche vide 48, en particulier comment la grande aptitude de la portion intermédiaire 44 à se déformer permet de maintenir l'ensemble des éléments flexibles nettoyants 16 au contact de la dentition, y compris dans les régions où la dentition présente une courbure importante, en maintenant l'orientation, quasiment de manière individuelle pour chaque élément flexible nettoyant 16, suivant une direction sensiblement perpendiculaire à la surface de contact correspondante sur la dentition.

Les figures 5a et 5b représentent des vues simplifiées, respectivement de face ou de dessus et en perspective, de variantes de réalisation de la brosse à dents 1, plus spécifiquement de manières alternatives de réaliser ses éléments flexibles nettoyants 16.

Comme illustré sur la vue de dessus de la figure 5a, on peut prévoir qu'au moins certaines des lamelles soient légèrement incurvées suivant leur direction longitudinale, de telle manière qu'elles apparaissent concaves lorsqu'elles sont observées depuis le manche 2. Les lamelles peuvent avoir une épaisseur constante ou non suivant leur longueur. En alternative, la courbure des lamelles pourrait aussi être inversée par rapport à l'illustration de la figure 5a, c'est-à-dire que les lamelles pourraient apparaitre convexes lorsqu'elles sont observées depuis le manche 2, voire quelconque.

En alternative ou en complément, on peut prévoir qu'au moins certaines des lamelles présentent n découpes, réparties de manière sensiblement régulière suivant leur longueur, définissant n+1 portions nettoyantes susceptibles de se déformer indépendamment les unes des autres, n étant compris entre 1 et 10. On a symbolisé trois plans de découpes D sur la figure 5a, entrainant la réalisation de quatre portions nettoyantes indépendantes par lamelle, comme illustré sur la figure 5b. Grâce à une telle caractéristique, les éléments flexibles nettoyants 16 sont aptes à s'adapter encore davantage aux détails de la dentition lors du brossage de dents.

Les figures 6 et 7 représentent des vues simplifiées, respectivement en perspective et en coupe selon un plan de coupe médian vertical longitudinal, d'une variante de réalisation supplémentaire de la brosse à dents 1, plus spécifiquement d'une manière alternative de réaliser son organe nettoyant 14.

La variante de réalisation des figures 6 et 7 diffère essentiellement des variantes précédentes par le fait que l'organe nettoyant 14 présente une étendue limitée suivant le plan général de la base 12. En effet, l'organe nettoyant 14 présente ici un nombre limité d'éléments flexibles nettoyants 16 agencés sur la portion de la périphérie de la base 12 située à proximité du manche 2. Ces éléments flexibles nettoyants 16 sont alors combinés à des éléments flexibles nettoyants supplémentaires 116 de type plus conventionnel, par exemple des brins en nylon, dont une extrémité est rendue solidaire de la base 12 de toute manière connue et adaptée. Dans ce cas, il est préférable que les éléments flexibles nettoyants supplémentaires 116 soient directement rendus solidaires de la base 12, du fait de la rigidité de cette dernière garantissant une meilleure tenue des éléments flexibles nettoyants 116 que s'ils étaient insérés dans une portion compressible de la tête 4, notamment dans une portion intermédiaire 44 de l'organe nettoyant 14, comme décrit en relation avec les variantes précédentes.

La variante de réalisation des figures 6 et 7 a été représentée, de manière illustrative non limitative, sans la présence d'une dérivation 38. En effet, selon la variante illustrée, le premier canal d'ancrage 36a communique directement avec le trou 34 et la région de la portion d'ancrage 42 qui est située dans ce canal d'ancrage 36a, en regard du trou 34, définit directement la butée de stabilisation 46.

On pourrait aussi prévoir, en option et en fonction des matériaux retenus pour réaliser la base 12 et l'organe nettoyant 14, que la base 12 comprenne un ou plusieurs canaux d'ancrage supplémentaires (non visibles) pour améliorer la tenue de l'organe nettoyant 14 sur la base 12, notamment en en garantissant une bonne homogénéité sur toute l'étendue de l'organe nettoyant 14 dans le plan général de la base 12.

Grâce à ces caractéristiques, la variante des figures 6 et 7 permet d'obtenir les avantages de la présente invention tels que présentés plus haut tout en combinant deux types différents d'éléments flexibles nettoyants 16 et 116.

Pour ce qui est de la fabrication de la brosse à dents 1, divers types de matériaux biocompatibles peuvent être utilisés pour les différents composants sans sortir du cadre de l'invention tel que défini par les revendications annexées.

Pour ce qui concerne le manche 2, il pourra par exemple être réalisé en métal (acier inoxydable, or, etc...), ou en fibres de carbone. Le manche peut présenter une épaisseur constante ou non, notamment avec une portion de liaison 8 qui présente une épaisseur de l'ordre de 2,5 à 5mm lorsque le manche est en acier inoxydable. La languette de stabilisation 22 pourra présenter des côtés (comme visibles sur la vue de la figure 2) mesurant par exemple environ 2 à 3mm chacun, et une épaisseur du même ordre de grandeur que celle de la portion de liaison 8.

Pour ce qui concerne la tête 4, sa base rigide 12 peut être réalisée en tout matériau présentant une rigidité suffisante, par exemple un matériau thermoplastique (ABS), une résine pour permettre sa fabrication par impression 3D, un bois, un métal, du carbone, etc... L'organe nettoyant 14 peut être réalisé en tout matériau présentant une élasticité suffisante, par exemple un élastomère, comme du caoutchouc, du TPE ou du silicone. Au moins les éléments flexibles nettoyants 16 peuvent être chargés en microparticules abrasives pour augmenter leur résistance à l'usure voire leur pouvoir abrasif. De manière générale, on pourra prévoir que les éléments flexibles nettoyants 16 présentent une hauteur inférieure ou égale à 10mm environ, pour limiter leur déformation en cours de brossage de dents.

Grâce aux caractéristiques qui viennent d'être décrites, il est possible de réaliser une brosse à dents écoresponsable du fait que son manche soit réutilisable de manière indéfinie dans le temps, seule la tête nécessitant un remplacement périodique. En outre, la tête de brosse à dents selon l'invention peut être fabriquée de manière relativement simple, éventuellement en grande série, tout en présentant des propriétés optimales pour assurer un brossage de dents efficace. Enfin, on pourra également relever que, grâce à leurs caractéristiques et aux matériaux utilisables pour leur réalisation, le manche et la tête de la brosse à dents selon la présente invention peuvent avantageusement être stérilisés à la vapeur d'eau.

## Revendications

1. Tête (4) de brosse à dents (1), comportant
une base (12), rigide et allongée, comprenant deux faces principales (24, 26) reliées l'une à l'autre par une paroi périphérique (28) présentant deux crans (32) destinés à coopérer avec un manche (2) de brosse à dents, pour assembler la tête (4) à ce dernier de manière amovible, ladite base (12) comprenant également un trou (34), à l'une de ses extrémités, débouchant dans ladite paroi périphérique (28) et destiné à recevoir une languette de stabilisation (22) portée par le manche (2) de brosse à dents, et
un organe nettoyant (14) solidaire de ladite base (12) et comprenant une pluralité d'éléments flexibles nettoyants (16),
**caractérisée en ce que** ladite base (12) comporte un premier canal (36a) présentant une entrée dans l'une desdites faces principales (24) et communiquant avec ledit trou (34),
**en ce que** ledit organe nettoyant (14) est déformable de manière élastique et est réalisé d'un seul bloc par surmoulage d'au moins une partie de ladite base (12) incluant l'entrée dudit premier canal (36a), et
**en ce que** ledit organe nettoyant (14) comprend une première portion d'ancrage (42) agencée dans ledit premier canal (36a) et définissant une butée de stabilisation (46) positionnée dans le prolongement dudit trou (34), ou au moins partiellement à l'intérieur dudit trou (34), de manière à pouvoir être comprimée par la languette de stabilisation (22) lorsque la tête (4) est assemblée au manche (2).

2. Tête (4) selon la revendication 1, **caractérisée en ce que** ledit premier canal (36a) présente une sortie débouchant dans l'autre (26) desdites faces principales, et **en ce que** ladite première portion d'ancrage (42) relie lesdites faces principales (24, 26) l'une à l'autre.

3. Tête (4) selon la revendication 1 ou 2, **caractérisée en ce que** ledit premier canal (36a) comprend une portion principale, s'étendant suivant une direction essentiellement parallèle à l'enveloppe de ladite paroi périphérique (28), et une dérivation (38), s'étendant depuis ladite portion principale jusqu'audit trou (34) pour définir ladite butée de stabilisation (46).

4. Tête (4) selon la revendication 3, **caractérisée**
**en ce que** ladite dérivation (38) présente une section transversale plus petite que celle dudit trou (34) pour définir un épaulement au fond de ce dernier, et
**en ce que** ladite butée de stabilisation (46) est au moins partiellement agencée à l'intérieur dudit trou (34) en appui contre ledit épaulement.

5. Tête (4) selon l'une des revendications précédentes, **caractérisée en ce que** ladite base (12) comporte une pluralité de canaux (36) supplémentaires, d'ancrage, reliant lesdites faces principales (24, 26) l'une à l'autre, et dont chacun est rempli par une portion d'ancrage (42) supplémentaire dudit organe nettoyant (14).

6. Tête (4) selon l'une des revendications précédentes, **caractérisée en ce que** chacune desdites faces principales (24, 26) est au moins partiellement surmoulée par ledit organe nettoyant (14).

7. Tête (4) selon la revendication 6, **caractérisée en ce que** ladite paroi périphérique (28) présente une hauteur moyenne légèrement supérieure à la distance moyenne séparant lesdites faces principales (24, 26) l'une de l'autre, de telle manière que lesdites faces principales (24, 26) soient situées en léger retrait par rapport à ladite paroi périphérique (28) suivant la direction de l'épaisseur de la tête (4).

8. Tête (4) selon l'une des revendications précédentes, **caractérisée en ce qu'**au moins une partie desdits éléments flexibles nettoyants (16) est réalisée sous la forme de lamelles généralement orientées suivant une direction sensiblement transversale à la direction longitudinale de ladite base (12).

9. Tête (4) selon la revendication 8, **caractérisée en ce qu'**au moins certaines desdites lamelles sont légèrement incurvées suivant leur direction longitudinale.

10. Tête (4) selon la revendication 8 ou 9, **caractérisée en ce qu'**au moins certaines desdites lamelles présentent n découpes, réparties de manière sensiblement régulière suivant leur longueur, définissant n+1 portions nettoyantes susceptibles de se déformer indépendamment les unes des autres, n étant compris entre 1 et 10.

11. Tête (4) selon l'une des revendications précédentes, **caractérisée**
**en ce qu'**une gorge (30) est ménagée dans ladite paroi périphérique (28) de ladite base (12), ladite gorge (30) s'étendant de part et d'autre de l'extrémité de ladite base (12) comportant ledit trou (34), suivant au moins la moitié de la longueur de ladite base (12), et
**en ce que** lesdits crans (32) sont ménagés au fond de ladite gorge (30).

12. Tête (4) selon l'une des revendications précédentes, **caractérisée en ce que** ledit organe nettoyant (14) comprend une poche vide (48) allongée s'étendant suivant au moins un tiers de la longueur de ladite base (12) de manière à remplir un rôle de suspension.

13. Tête (4) selon l'une des revendications 1 à 11, **caractérisée en ce que** ledit organe nettoyant (14) comprend au moins des première et deuxième poches vides (50) agencées symétriquement en référence à un plan médian de ladite tête (4) sensiblement perpendiculaire auxdites faces principales (24, 26) ou dans le prolongement l'une de l'autre suivant la direction longitudinale de ladite base (12), en étant séparées l'une de l'autre par une membrane (52) flexible réalisée d'une pièce avec ledit organe nettoyant (14).

14. Manche (2) de brosse à dents (1) destiné à coopérer avec une tête (4) de brosse à dents selon l'une des revendications 1 à 13, comportant une poignée (6) prolongée à une extrémité par une portion de liaison (8), elle-même prolongée par une fourche (10) à deux bras, dont chaque bras est pourvu d'une dent (20) destinée à coopérer avec un cran (32) de la tête (4), et comprenant une languette de stabilisation (22) agencée dans le prolongement de ladite portion de liaison (8), entre lesdits bras de ladite fourche (10), et destinée à être insérée dans le trou (34) de la tête (4).

15. Brosse à dents (1) comportant une tête (4) selon l'une des revendications 1 à 13 et un manche (2) selon la revendication 14.

## Patentansprüche

1. Zahnbürstenkopf (4) einer Zahnbürste (1) mit einer starren, länglichen Basis (12), die zwei Hauptflächen (24, 26) aufweist, die durch eine Umfangswand (28) miteinander verbunden sind, die zwei Kerben (32) aufweist, die dazu bestimmt sind, mit einem Zahnbürstengriff (2) zusammenzuwirken, um den Kopf (4) abnehmbar mit diesem zu verbinden, wobei die Basis (12) außerdem an einem ihrer Enden eine Öffnung (34) aufweist, die in die Umfangswand (28) mündet und dazu bestimmt ist, eine vom Zahnbürstengriff (2) getragene Stabilisierungslasche (22) aufzunehmen, und ein mit der Basis (12) verbundenes Reinigungsorgan (14), das mehrere flexible Reinigungselemente (16) umfasst, **dadurch gekennzeichnet,**
**dass** die Basis (12) einen ersten Kanal (36a) aufweist, der einen Eingang in einer der Hauptflächen (24) aufweist und mit der Öffnung (34) in Verbindung steht,
**dass** das Reinigungsorgan (14) elastisch verformbar ist und einstückig durch Überspritzen mindestens eines Teils der Basis (12) einschließlich des Eingangs des ersten Kanals (36a) hergestellt ist, und
**dass** das Reinigungsorgan (14) einen ersten Verankerungsabschnitt (42) umfasst, der in dem ersten Kanal (36a) angeordnet ist und einen Stabilisierungsanschlag (46) definiert, der in der Verlängerung der Öffnung (34) oder zumindest teilweise innerhalb der Öffnung (34) positioniert ist, so dass er durch die Stabilisierungslasche (22) zusammengedrückt werden kann, wenn der Kopf (4) mit dem Zahnbürstengriff (2) verbunden ist.

2. Kopf (4) nach Anspruch 1, **dadurch gekennzeichnet, dass** der erste Kanal (36a) einen Ausgang aufweist, der in die andere (26) der Hauptflächen mündet, und dass der erste Verankerungsabschnitt (42) die Hauptflächen (24, 26) miteinander verbindet.

3. Kopf (4) nach Anspruch 1 oder 2, **dadurch gekennzeichnet, dass** der erste Kanal (36a) einen Hauptabschnitt, der sich in einer Richtung erstreckt, die im Wesentlichen parallel zur Hülle der Umfangswand (28) verläuft, und eine Abzweigung (38) aufweist, die sich von dem Hauptabschnitt zu der Öffnung (34) erstreckt, um den Stabilisierungsanschlag (46) zu definieren.

4. Kopf (4) nach Anspruch 3, **dadurch gekennzeichnet,**
**dass** die Abzweigung (38) einen kleineren Querschnitt als die Öffnung (34) aufweist, um eine Schulter am Boden der Öffnung zu bilden, und
**dass** der Stabilisierungsanschlag (46) zumindest teilweise innerhalb der Öffnung (34) angeordnet ist und an der Schulter anliegt.

5. Kopf (4) nach einem der vorstehenden Ansprüche, **dadurch gekennzeichnet, dass** die Basis (12) mehrere zusätzliche Verankerungskanäle (36) aufweist, die die Hauptflächen (24, 26) miteinander verbinden und von denen jeder mit einem zusätzlichen Verankerungsabschnitt (42) des Reinigungsorgans (14) gefüllt ist.

6. Kopf (4) nach einem der vorstehenden Ansprüche, **dadurch gekennzeichnet, dass** jede der Hauptflächen (24, 26) zumindest teilweise von dem Reinigungsorgan (14) umspritzt ist.

7. Kopf (4) nach Anspruch 6, **dadurch gekennzeichnet, dass** die Umfangswand (28) eine durchschnittliche Höhe aufweist, die geringfügig größer ist als der durchschnittliche Abstand zwischen den Hauptflächen (24, 26) voneinander, so dass die Hauptflächen (24, 26) in Richtung der Dicke des Kopfes (4) gegenüber der Umfangswand (28) leicht zurückgesetzt sind.

8. Kopf (4) nach einem der vorstehenden Ansprüche, **dadurch gekennzeichnet, dass** mindestens ein Teil der flexiblen Reinigungselemente (16) in Form von Lamellen ausgebildet ist, die im Allgemeinen in einer Richtung angeordnet sind, die im Wesentlichen quer zur Längsrichtung der Basis (12) verläuft.

9. Kopf (4) nach Anspruch 8, **dadurch gekennzeichnet, dass** zumindest einige der Lamellen in ihrer Längsrichtung leicht gekrümmt sind.

10. Kopf (4) nach Anspruch 8 oder 9, **dadurch gekennzeichnet, dass** zumindest einige der Lamellen n Einschnitte aufweisen, die im Wesentlichen gleichmäßig über ihre Länge verteilt sind und n+1 Reinigungsabschnitte definieren, die sich unabhängig voneinander verformen können, wobei n zwischen 1 und 10 liegt.

11. Kopf (4) nach einem der vorstehenden Ansprüche, **dadurch gekennzeichnet,**
**dass** in der Umfangswand (28) der Basis (12) eine Nut (30) ausgebildet ist, sich die Nut (30) zu beiden Seiten des Endes der Basis (12) mit der Öffnung (34) über mindestens die Hälfte der Länge der Basis (12) erstreckt, und
**dass** die Kerben (32) am Boden der Nut (30) ausgebildet sind.

12. Kopf (4) nach einem der vorstehenden Ansprüche, **dadurch gekennzeichnet, dass** das Reinigungsorgan (14) eine längliche leere Tasche (48) umfasst, die sich über mindestens ein Drittel der Länge der Basis (12) erstreckt, um eine Aufhängungsfunktion zu erfüllen.

13. Kopf (4) nach einem der Ansprüche 1 bis 11, **dadurch gekennzeichnet, dass** das Reinigungsorgan (14) mindestens eine erste und eine zweite leere Tasche (50) umfasst, die symmetrisch in Bezug auf eine Mittelebene des Kopfes (4) angeordnet sind, die im Wesentlichen senkrecht zu den Hauptflächen (24, 26) oder in Verlängerung zueinander in Längsrichtung der Basis (12) angeordnet sind und durch eine flexible Membran (52) voneinander getrennt sind, die einstückig mit dem Reinigungsorgan (14) ausgebildet ist.

14. Zahnbürstengriff (2) einer Zahnbürste (1), der dazu bestimmt ist, mit einem Zahnbürstenkopf (4) gemäß einem der Ansprüche 1 bis 13 zusammenzuwirken, mit einem Handgriff (6), der an einem Ende durch einen Verbindungsabschnitt (8) verlängert ist, der seinerseits durch eine Gabel (10) mit zwei Armen verlängert ist, wobei jeder Arm mit einem Zahn (20) versehen ist, der dazu bestimmt ist, mit einer Kerbe (32) des Kopfes (4) zusammenzuwirken, und eine Stabilisierungslasche (22) umfasst, die in der Verlängerung des Verbindungsabschnitts (8) zwischen den Armen der Gabel (10) angeordnet ist und dazu bestimmt ist, in die Öffnung (34) des Kopfes (4) eingeführt zu werden.

15. Zahnbürste (1) mit einem Kopf (4) gemäß einem der Ansprüche 1 bis 13 und einem Griff (2) gemäß Anspruch 14.

## Claims

1. A head (4) for a toothbrush (1), comprising
a base (12), rigid and elongated, including two main faces (24, 26) interconnected by a peripheral wall (28) having two notches (32) for cooperating with a toothbrush handle (2) to removably assemble the head (4) thereto, said base (12) also comprising a hole (34), at one of its ends, opening into said peripheral wall (28) and intended to receive a stabilizing tab (22) carried by the toothbrush handle (2), and
a cleaning member (14) integral with said base (12) and comprising a plurality of flexible cleaning elements (16),
**characterized in that** said base (12) comprises a first channel (36a) having an inlet in one of said main faces (24) and communicating with said hole (34),
**in that** said cleaning member (14) is elastically deformable and is integrally formed by overmolding at least a portion of said base (12) including the inlet of said first channel (36a), and
**in that** said cleaning member (14) comprises a first anchoring portion (42) arranged in said first channel (36a) and defining a stabilizing abutment (46) positioned in the prolongation of said hole (34), or at least partially inside said hole (34), so as to be able to be compressed by the stabilizing tab (22) when the head (4) is assembled to the handle (2).

2. Head (4) according to claim 1, **characterized in that** said first channel (36a) has an outlet opening into the other (26) of said main faces, and **in that** said first anchoring portion (42) connects said main faces (24, 26) to each other.

3. Head (4) according to claim 1 or 2, **characterized in that** said first channel (36a) comprises a main portion, extending in a direction essentially parallel to the envelope of said peripheral wall (28), and a diversion (38), extending from said main portion to said hole (34) to define said stabilizing abutment (46).

4. A head (4) according to claim 3, **characterized**
**in that** said diversion (38) has a smaller cross-section than that of said hole (34) to define a shoulder at the end thereof, and
**in that** said stabilizing abutment (46) is at least partially arranged inside said hole (34) in abutment against said shoulder.

5. Head (4) according to one of the preceding claims, **characterized in that** said base (12) comprises a plurality of additional channels (36), of the anchoring type, connecting said main faces (24, 26) to one another, and each of which is filled by an additional anchoring portion (42) of said cleaning member (14).

6. Head (4) according to one of the preceding claims, **characterized in that** each of said main faces (24, 26) is at least partially overmolded by said cleaning member (14).

7. Head (4) according to claim 6, **characterized in that** said peripheral wall (28) has an average height slightly greater than the average distance separating said main faces (24, 26) from one another, so that said main faces (24, 26) are slightly set back from said peripheral wall (28) in the direction of the thickness of the head (4).

8. Head (4) according to one of the preceding claims, **characterized in that** at least part of said flexible cleaning elements (16) is made in the form of lamellae generally oriented along a direction substantially transverse to the longitudinal direction of said base (12).

9. Head (4) according to claim 8, **characterized in that** at least some of said lamellae are slightly curved along their longitudinal direction.

10. Head (4) according to claim 8 or 9, **characterized in that** at least some of said lamellae have n cuts, distributed substantially evenly along their length, defining n+1 cleaning portions capable of deforming independently of one another, n being between 1 and 10.

11. Head (4) according to one of the preceding claims, **characterized**
**in that** a groove (30) is provided in said peripheral wall (28) of said base (12), said groove (30) extending on either side of the end of said base (12) having said hole (34), along at least half the length of said base (12), and
**in that** said notches (32) are provided at the bottom of said groove (30).

12. Head (4) according to one of the preceding claims, **characterized in that** said cleaning member (14) comprises an elongated empty pocket (48) extending along at least one third of the length of said base (12) so as to fulfil a suspension role.

13. Head (4) according to one of claims 1 to 11, **characterized in that** said cleaning member (14) comprises at least first and second empty pockets (50) arranged symmetrically with reference to a median plane of said head (4) substantially perpendicular to said main faces (24, 26) or in prolongation of each other along the longitudinal direction of said base (12), being separated from each other by a flexible membrane (52) integral with said cleaning member (14).

14. Handle (2) for a toothbrush (1) intended to cooperate with a toothbrush head (4) according to one of claims 1 to 13, comprising a handle (6) extended at one end by a connecting portion (8), itself extended by a fork (10) with two arms, each arm of which is provided with a tooth (20) intended to cooperate with a notch (32) on the head (4), and comprising a stabilizing tab (22) arranged in the prolongation of said connecting portion (8), between said arms of said fork (10), and intended to be inserted into the hole (34) of the head (4).

15. Toothbrush (1) comprising a head (4) according to one of claims 1 to 13 and a handle (2) according to claim 14.
